# EUROPÄISCHE PATENTSCHRIFT

(11) **EP 0 647 475 B1**
(45) Veröffentlichungstag und Bekanntmachung des Hinweises auf die Patenterteilung: **10.11.1999**
(21) Anmeldenummer: 94115423.9
(22) Anmeldetag: 30.09.1994
(51) Int. Cl.: B02C 18/30

(54) **Druck- und Förderschnecke für Fleischwölfe**
Pressure and feeding screw for a meat grinder
Vis convoyeuse d'alimentation et de pression pour hachoir de viande

(30) Priorität: 08.10.1993 DE 4334281
(43) Veröffentlichungstag der Anmeldung: 12.04.1995
(73) Patentinhaber: Maschinenfabrik Dornhan GmbH, D-72173 Dornhan/Schwarzwald (DE)
(72) Erfinder: Haack, Eberhard, Dr., D-06108 Halle (DE); Mössmer, Michael, D-72291 Betzweileralde (DE)
(74) Vertreter: Leinung, Günter

(56) Entgegenhaltungen:
- DE-A- 3 823 676
- DE-U- 8 913 837
- US-A- 3 081 806
- US-A- 3 734 148
- DESIGN ENGINEERING, 15. Mai 1980, LONDON GB Seite 8 'engineering thermoplastic for motor-driven meat mincer'

## Beschreibung

Die Erfindung bezieht sich auf eine Druck- und Förderschnecke entsprechend dem Oberbegriff des Anspruches 1.

Es ist die allgemeine Erkenntnis, daß Förderschnecken, die Rohstoffe in Druckgehäusen von Fleischwölfen fördern, gleichzeitig die Messer mit antreiben. Dabei muß der Gegendruck, der als Preßdruck von den Scheiben über den Rohstoff auf die Schnecke rückwirkt, bewältigt und gleichzeitig die Messer angetrieben werden, um das Fleisch, was in die Scheiben eindringt, abzuschneiden.

Bisher wurden die beiden Prozeßteile in einem mechanisch ganzen Körper durch die Schnecke erfüllt bzw. von gesondert angetriebenen Mittelwellen, die nur die Messersätze treiben.
Der dazu notwendige Kraftbedarf steigt um ein Vielfaches und findet nur noch in den bekannten Enterprice-Schneidsätzen Anwendung, jedoch stehen dem erhöhten Kraftbedarf keine wesentlichen Vorteile gegenüber.

In der Vergangenheit sind zur Erhöhung des Förderprozesses des zu wolfenden Gutes Veränderungen an den Druck- und Förderschnecken dergestalt vorgenommen worden, indem die Schneckengange mit unterschiedlichen Steigungen ausgeführt oder sogenannte Rückflußsperren an den Flanken der Schneckengänge angeordnet wurden. So bekannt aus den Patentschriften DD - 286 117 und DD - 286 118.

Die Möglichkeit der Veränderung der Steigung der Druck- und Förderschnecke wird auch dadurch erreicht, daß die Druck- und Förderschnecke aus einzelnen Teilen mit gleicher oder unterschiedlicher Steigung besteht, die auf eine Welle aufgesetzt und zueinander verspannt werden.

Die bekannten Druck- und Förderschnecken werden in ihrer Gesamtheit aus Stahl, Stahlguß oder einer Graugußlegierung hergestellt, sind dadurch sehr materialintensiv und mit hohem Fertigungsaufwand verbunden.

Die US-A-3734148 beschreibt eine Druck- und Förderschnecke für Fleischwölfe, die aus 2 miteinander zu verbindenden Teilen, einer Welle und einem Druck- und Förderschneckenkörper besteht, wobei die Welle einen Schneidsatz aufnehmenden Wellenzapfen besitzt und Druck- und Förderschneckenkörper mit seinem oberen letzten Schneckengang, zum Messer des Schneidsatzes positioniert, auf der Welle angeordnet ist. Die so bekannt gewordene Druck- und Förderschnecke besteht somit aus 2 einzelnen Teilen, die zueinander gefügt und verbunden werden, so daß eine starre formschlüssige Verbindung zwischen der Welle und dem Druck- und Förderschneckenkörper gegeben ist.

Ferner wird auf einen Artikel Engineering thermoplastic" in Design Engineering" vom 15.05.1980 verwiesen, in dem ein Fleischwolf beschrieben wird, der aus Kunststoff hergestellt ist.
Hierzu muß ausgeführt werden, daß derart ausgebildete Fleischwölfe sehr begrenzt einsetzbar sind, dies vorrangig im Haushaltsbereich zur Zerkleinerung von Gewürzen und teilweise auch von geringen Mengen Fleisch, jedoch können derart ausgebildete Fleischwölfe nicht als Industriewölfe verwendet werden, da sie den dort vorherrschenden Belastungen, so beispielsweise beim Wolfen und Zerkleinem von gefriergefrostetem Fleisch von - 25° C, nicht standhalten.

Aufgabe der Erfindung ist es, eine Druck- und Förderschnecke für Fleischwölfe zu entwickeln, die den geforderten Durchfluß- und Zerkleinerungsbedingungen gerecht wird, eine Austauschbarkeit, je nach den vorherrschenden Betriebsbedingungen, gewährleistet und den Abrieb von Materialteilchen vom Druckrohr und der Druck- und Förderschnecke weitestgehend ausschließt.

Die Aufgabe wird durch die im kennzeichnenden Teil des Hauptanspruches herausgestellten Merkmale gelöst.

In der Erkenntnis, daß die in den Fleischwolf eingeleitete Kraft zu rund 10 - 30 % zur Förderung des Verarbeitungsgutes und der Rest für die Zerkleinerung des Verarbeitungsgutes durch die Schneidsatzteile benötigt wird, wurde eine Druck- und Förderschnecke geschaffen, die aus zwei Teilen, einer hochfesten Welle, vorzugsweise eine Stahlwelle, mit angearbeitetem Zweikant für den Messerantrieb und einem auf der Stahlwelle aufgeschobenen Druck- und Förderschneckenkörper, als Hohlkörper ausgebildet, besteht.

Der Druck- und Förderschneckenkörper ist dabei aus einem nicht metallischen Werkstoff hergestellt, wird mit der Stahlwelle verbunden und gleitet im Druckrohr bzw. Druckgehäuse des Fleischwolfes.

Zwischen beiden Teilen besteht eine formschlüssige Verbindung, die einerseits gewährleistet, daß die Austauschbarkeit des Förderschneckenkörpers nach den vorherrschenden Betriebsbedingungen gegeben ist und andererseits die Positionierung zu dem Schneidsatz sichert.

Weiterhin wird ein höherer Hygienestandard beim Reinigen der Maschine erreicht, und eventuelle Reparaturen werden vom Aufwand her verringert.

Durch die formschlüssige Verbindung entsteht somit eine klare Fixierung des Förderschneckenkörpers mit der Welle und damit wiederum eine klare Zuordnung der Messerkörper zum letzten Schneckengang.
Die Welle übernimmt die Kraftübertragungsarbeit für die Messer, während der Förderschneckenkörper die Kraftübertragungsarbeit für die Förderung und den Druckaufbau gewährleistet. Da die Kraftübertragung im Förderprozeß bedeutend geringer ist als die Zerkleinerungsarbeit, kann hier von der Festigkeit der Mittelwelle im bedeutenden Maße abgewichen werden.

Dadurch ist es möglich, Kunststoffschnecken, oder Keramikschnecken für den Förder- und Druckprozeß einzusetzen.

Die Tatsache, daß der Antriebskörper für die Messer eine glatte Welle mit Formschlußelementen darstellt, ermöglicht dies den jederzeitigen Austausch der Förderschneckenkörper bei sich ändernden Verarbeitungsbedingungen oder beispielsweise bei Verschleiß.

Ein weiterer Vorzug ist es, daß Werkstoffe gleicher Festigkeit, die zur Zeit eingesetzt werden (Schnecke und Gehäuse aus Edelstahl), durch wesentlich günstigere Paarungen ersetzt werden.

Der Verschleiß der Schneckengehäuse wurde durch die Paarung Schnecke/Kunststoffe und Gehäuse/Edelstahl nur zu Lasten der Schnecke gehen. Damit wäre das kostengünstigere Teil das Verschleißelement, und das teure Schneckengehäuse hätte eine mehrfache Lebensdauer zu der jetzigen.

Infolge der Lagerung des Druck- und Förderschneckenkörpers auf der Stahlwelle und vor allem durch die Materialart Kunststoff ist ein Abrieb von metallischen Teilchen des Druckgehäuses ausgeschlossen, es kommt nicht mehr zur Kontamination des zu wolfenden Fleisches mit Schwermetallen, beispielsweise Chrom.

Mit folgendem Ausführungsbeispiel soll die Erfindung näher erläutert werden.

Die dazugehörige Zeichnung zeigt in
- Fig. 1:: eine schematische Darstellung eines Fleischwolfes
- Fig. 2:: die Druck- und Förderschnecke
- Fig. 3:: den Druck- und Förderschneckenkörper teilweise im Schnitt

Die Druck- und Förderschnecke 1 ist in bekannter Art und Weise im Druckgehäuse 2 des Fleischwolfes gelagert, wobei der Förderschneckenkörper 3 aufder Stahlwelle 4 sitzt und mit dieser fest verbunden ist. Unmittelbar an der Stahlwelle 4 ist der Wellenzapfen 5, lagegesichert oder fest angearbeitet, zur Aufnahme des Schneidsatzes 6 vorgesehen.

Die Figur 1 gibt eine schematische Gesamtdarstellung wieder und zeigt die unmittelbare Anordnung der Druck- und Förderschnecke 1 im Fleischwolf.

Antriebsseitig ist die Druck- und Förderschnecke 1 im nicht naher dargestellten Fleischwolfgehäuse gelagert, und austrittsseitig erfolgt die Lagerung über die Schneidsatzteile zum Druckgehäuse 2 des Fleischwolfes.

Dargestellt ist ein fünfteiliger Schneidsatz 6, bestehend aus Vorschneider 7, Messer 8, Lochscheibe 9, Messer 10 und der Endlochscheibe 11. Über eine Distanzbuchse und die Überwurfmutter 12 werden diese Schneidsatzteile mit dem Druckgehäuse 2 verbunden.

Aus dieser Darstellung ist weiterhin zu entnehmen, daß der Förderschneckenkörper 3 eine unterschiedliche Schneckensteigung besitzt, die im Aufnahmebereich des Verarbeitungsgutes, unterhalb des Einfülltrichters 13, größer ist und zum Schneidsatz 6 hin sich verringert, was sich positiv auf den Druckaufbau und die Förderung des Verarbeitungsgutes auswirkt.

Die Druck- und Förderschnecke 1 ist im einzelnen in Figur 2 dargestellt, und es wird aus dieser Zeichnung ersichtlich, daß die Druck- und Förderschnecke 1 aus zwei Teilen, dem Förderschneckenkörper 3 und der Stahlwelle 4, besteht.

Die Stahlwelle 4 besitzt den angearbeiteten Wellenzapfen 5 zur Aufnahme des Schneidsatzes 6.

Die Verbindung von Förderschneckenkörper 3 mit der Stahlwelle 4 kann in verschiedenen Ausführungen erfolgen, wobei zu beachten ist, daß eine lösbare Verbindung, beispielsweise eine Querstiftverbindung, zu wählen ist, um ein schnelles Auswechseln des Druck- und Förderschneckenkörpers 3 zu gewährleisten.

Dies ist ein wesentlicher Vorteil der Erfindung, denn durch die Austauschbarkeit des Förderschneckenkörpers 3 ist unmittelbar die Einflußnahme auf den qualitätssichernden Förder- und Verarbeitungsprozeß möglich, indem je nach zu verarbeitendem Gut und dessen Zustand der geeignete Förderschneckenkörper 3 eingesetzt und positioniert werden kann.

Verarbeitungsgut, gefrostetes Fleisch mit einer Kerntemperatur von - 20° C bis zum Verarbeitungsgut für Kochwurst mit einer Temperatur von + 80° C, also einer Temperaturspanne bzw. Temperaturdifferenz von t = 100° C, verlangt, um einen qualitativen Verarbeitungsprozeß zu sichern, unterschiedliche Behandlung, speziell im Zuführbereich zum Schneidsatz 6, was durch die Prositionierung des Förderschneckenkörpers 3 positiv beeinflußt wird.

Aber auch die Verarbeitung von Frischfleisch mit einer Temperatur von 10 - 20° C ist in produktspezifischer Weise möglich.

Der Förderschneckenkörper 3 selbst ist in einer Teilschnittdarstellung in der Figur 3 wiedergegeben.

Zum funktionellen Ablauf ist zu erklären, daß, wie oben beschreiben, der Förderschneckenkörper 3 auf die Stahlwelle 4 aufgesetzt, mit dieser verbunden und in das Druckgehäuse 2 des Fleischwolfes eingesetzt wird.

Das über den Einfülltrichter 13 aufgegebene Verarbeitungsgut wird mittels der Druck- und Förderschnecke 1 zum Schneidsatz 6 gefördert, dort zerkleinert und aus dem Druckgehäuse 2 abgefördert.

Da der Förderschneckenkörper 3 nur mit der Stahlwelle 4 verbunden wird und die Schneidsatzteile auf dem Wellenzapfen 5 der Stahlwelle 4 befestigt werden, ergeben sich für den Förderschneckenkörper 3 nur noch fördernde und druckspeichernde Funktionen, was sich wiederum positiv auf seine Dimensionierung auswirkt.

Der Abrieb von metallischen Teilchen des Druckgehäuses 2 wird vermieden, die Kontamination mit dem zu verarbeitenden Fleisch ist ausgeschlossen.

Durch die Anordnung und Befestigung der Teile des Schneidsatzes 6 auf dem Wellenzapfen 5 der Stahlwelle 4 ist gesichert, daß die Schneidsatzteile von der Stahlwelle 4 und nicht von der Druck- und Förderschnecke 1 getragen und mitgenommen werden und die Lagesicherung vom Förderschneckenkörper 3 zum Schneidsatz 6 gegeben ist.

Die Positionierung des Förderschneckenkörpers 3 zum Schneidsatz 6 und somit seine Lagesicherung auf der Stahlwelle 4 erfolgt in der Weise, daß der letzte Schneckengang mit seinem höchsten Punkt, dem Nullpunkt, zum davorliegenden Vorschneider/Messer 7; 8 dem austretenden Gut noch eine bestimmt Stützung gibt und gleichzeitig ein ungestörter Abfluß aus der Druck- und Förderschnecke 1 gesichert ist.

## Patentansprüche

1. Druck- Förderschnecke für Fleischwölfe zur industriellen Nutzung, die zweigeteilt ausgeführt ist und aus einer Welle (4) und einem Förderschneckerkörper (3) besteht, wobei die Druck- und Förderschnecke (1) im Druckgehäuse (2) des Fleischwolfes drehbar gelagert werden kann, wobei der Förderschneckenkörper (3) formschlüssig mit der Welle (4) verbunden ist und die Welle (4) einen Schneidsatz (6) aufnehmenden Wellenzapfen (5) besitzt, dadurch gekennzeichnet, daß
der Förderschneckenkörper (3) aus einem nichtmetallischen Werkstoff hergestellt ist.

2. Druck- und Förderschnecke nach Anspruch 1, dadurch gekennzeichnet, daß
als Werkstoff für den Förderschneckenkörper (3) ein Kunststoff verwendet wird.

## Claims

1. Pressure conveyor screw for meat-mincing machines for industrial use, which has two parts and consists of a shaft (4) and a conveyor screw body (3), whereby the pressure and transport screw (1) can be accommodated in the pressure casing (2) of the meat-mincing machine in a rotating way and in this connection the conveyor screw body (3) is positively linked to the shaft (4) and the shaft (4) has a shaft journal (5) with a cutting set (6), wherein
the conveyor screw body (3) is manufactured from a non-metallic material

2. Pressure and transport screw according to claim 1, wherein
a synthetic material is used as the material for the conveyor screw body.

## Revendications

1. Hélice de pression/transporteuse en deux parties pour hachoirs à viande pour utilisation industrielle, composée d'un arbre (4) et d'un corps d'hélice (3), l'hélice de pression et transporteuse (1) pouvant être placée de manière pivotante dans le corps de pression (2) du hachoir à viande, le corps de l'hélice transporteuse (3) étant relié à l'arbre (4) par engagement positif, l'arbre (4) possédant un pivot (5) dans lequel est logé un ensemble de coupe (6), caractérisée en ce que
le corps de l'hélice transporteuse (3) est fabriqué dans une matière non métallique.

2. Hélice de pression/transporteuse selon la revendication 1, caractérisée en ce que
la matière du corps de l'hélice transporteuse (3) est un matériau de synthèse.
